# FASCICULE DE BREVET EUROPEEN

(11) **EP 0 312 472 B1**
(45) Date de publication et mention de la délivrance du brevet: **16.01.1991**
(21) Numéro de dépôt: 88420344.9
(22) Date de dépôt: 11.10.1988
(51) Int. Cl.: E04H 13/00

(54) **Monument de rangement funéraire**
Grabmal zum Aufbewahren von Urnen
Memorial holder for cremation ashes

(30) Priorité: 13.10.1987 FR 8714393
(43) Date de publication de la demande: 19.04.1989
(73) Titulaire: MARBRERIE GENERALE DU RHONE, F-69009 Lyon (FR)
(72) Inventeur: Renaud, Roger, F-69160 Tassin la demi Lune (FR)
(74) Mandataire: Guerre, Dominique

(56) Documents cités:
- AU-B- 558 428

## Description

La présente invention concerne un monument de rangement funéraire, pour le dépôt d'urnes contenant les cendres de crémation de personnes décédées.

Selon le brevet AU-B-558 428, on a proposé et décrit un monument funéraire comportant:
un socle plat,
deux blocs en matériau solide, ayant chacun une forme parallélipipédique rectangle, reposant sur le socle sur la tranche selon un grand côté dudit rectangle; chaque bloc comporte une face de présentation et un fond; les deux fonds sont en vis-à-vis, tandis que les deux faces de présentation sont opposées l'une à l'autre;
une pluralité de trous borgnes de dépôt funéraire, percés horizontalement à partir de la face de présentation de chaque bloc; ces trous borgnes sont réellement disponibles, ou en attente, sous la forme d'un noyau pouvant être fracturé selon une ligne de préfracture;
deux plaques de fermeture, appliquées sur les deux faces de présentation des deux blocs respectivement; chaque plaque de présentation comporte des orifices en correspondance avec les trous borgnes précités;
une plaque de dessus fermant le monument de rangement funéraire, et reposant sur les deux blocs.

Il s'agit donc d'un monument funéraire avec deux blocs comportant chacun une face de présentation, chaque bloc comprenant des trous borgnes disposés horizontalement. Un tel monument présente un encombrement global relativement important, et ne peut être disposé dans des endroits comme les cimetières où la place disponible est souvent rare, en particulier en milieu urbain; par ailleurs, chaque face de présentation a un aspect encombré, relativement dense, ordonné, peu compatible avec une individualisation de chaque urne funéraire.

La présente invention a pour objet un monument de rangement funéraire, de faible encombrement au sol, pouvant néanmoins recevoir une présentation aérée et individuelle des urnes funéraire.

Selon la présente invention, le bloc présente deux faces de présentation opposées, séparées par une distance du même ordre de grandeur que, mais supérieure à la profondeur de chaque trou borgne, une première série et une deuxième série de trous borgnes débouchent respectivement sur l'une ou l'autre face de présentation, et dans le volume dudit bloc au moins un trou borgne appartenant à la première série est décalé par rapport à au moins un autre trou borgne appartenant à la deuxième série, immédiatement voisin.

L'invention permet de répartir les différents trous borgnes de réception funéraire dans le volume d'un seul et même bloc, tout en aérant chacune des deux faces de présentation. Ainsi, les trous borgnes peuvent être partagés par moitié, les uns vers l'une des faces de présentation, et les autres vers l'autre face de présentation, ce qui permet sur chaque face de disposer d'une surface supplémentaire, à peu près équivalente à la somme des sections transversales de la moitié des trous borgnes. Cette surface supplémentaire peut être utilisée pour répartir ou distribuer selon toute convenance les trous borgnes, et les plaques de fermeture correspondantes, ou pour disposer des plaques de fermeture présentant une surface plus grande que la seule section section transversale précitée.

Au surplus, cette liberté de disposition et répartition des urnes funéraires demeure compatible avec un faible encombrement au sol, puisqu'en particulier la largeur occupée au sol équivaut grosso-modo à la dimension axiale des trous borgnes.

Un monument selon l'invention peut être en particulier fabriqué et obtenu par tous les professionnels de la taille de pierre ou de marbre.

Et dans un cimetière, plusieurs monuments tels que définis précédemment peuvent être disposés côte à côte, ou en rang, ce qui peut conduire à des gains de place importants.

La présente invention est maintenant décrite par référence aux dessins annexés, dans lesquels:
la figure 1 représente une vue de face d'un monument conforme à la présente invention;
la figure 2 représente une vue du même monument, du côté opposé à la face représentée à la figure 1;
la figure 3 représente une vue de dessus du même monument, du côté de la face représentée à la figure 1;
la figure 4 représente une vue de dessus du même monument, du côté de la face représentée à la figure 2;
la figure 5 représente une vue de côté du même monument.

Un monument funéraire conforme à la présente invention, et tel que représenté aux figures 1 à 5, est constitué par un bloc (1) en matériau solide, par exemple en pierre, telle que granit ou marbre, ou en béton. Ce bloc a une forme parallélipipédique rectangle. Il comporte:
une face d'appui (1a) correspondant à un petit côté du rectangle;
deux faces de présentation (1 b) et (1c), perpendiculaires à la face d'appui (1a); les deux faces de présentation (1 b) et (1c) sont donc opposées.

Sur chaque face de présentation (1b) ou (1c) débouche une série de trous borgnes (1d) ou (1e) cylindriques respectivement, destinés chacun au dépôt d'urnes funéraires, non représentées. En considérant le bloc en position verticale, comme représenté à la figure 5, chaque trou est percé horizontalement à partir de la face de présentation correspondante.

Comme le montre la figur 5, la distance séparant les deux faces de présentation (1b) et (1c), opposées, est du même ordre de grandeur que la profondeur de chaque trou borgne (1d) ou (1e); et dans le plan d'une face de présentation, par exemple (1 b), un trou borgne (1d) débouchant sur cette face est décalé par rapport au trou borgne (1e) immédiatement voisin, débouchant sur la face opposée (1c). Bien entendu, l'épaisseur du bloc (1), considéré sur sa tranche, demeure supérieure à la profondeur de chaque trou borgne. Cette disposition particulière permet de loger dans le volume du bloc un grand nombre de trous pour le dépôt d'urnes funéraires, tout en conservant un encombrement global limité.

Aux figures 1, 2 et 5, les trous borgnes (1d) et (1e) sont montrés ouverts, tandis qu'aux figures 3 et 4, les mêmes trous sont fermés par des plaques (2), représentées en coupe. A cette fin, chaque trou borgne (1d) ou (1e) débouche sur la face de présentation correspondante, (1b) ou (1c), par une feuillure (1f), formant logement pour la plaque de fermeture correspondante.

Chaque plaque de fermeture (2) présente une face extérieure susceptible d'être revêtue d'inscriptions, par exemple par gravure.

## Revendications

1. Monument de rangement funéraire, comprenant un bloc (1) en matériau solide, ayant une face d'appui (1 a), et au moins une face de présentation (1b, 1c), une pluralité de trous borgnes (1 d, 1e) de dépôt funéraire étant perçés à partir de la face de présentation, et une pluralité de plaques (2) de fermeture, fermant les différents trous borgnes respectivement, caractérisé en ce que le bloc présente deux faces de présentation (1b, 1c) opposées, séparées par une distance du même ordre de grandeur que, mais supérieure à la profondeur de chaque trou borgne (1d, 1e); une première série (1d) et une deuxième série (1e) de trous borgnes débouchent respectivement sur l'une (1b) et l'autre (1c) faces de présentation, et dans le volume dudit bloc au moins un trou borgne appartenant à la première série est décalé par rapport à au moins un autre trou borgne appartenant à la deuxième série immédiatement voisin.

2. Monument selon la revendication 1, caractérisé en ce que chaque trou borgne (1d,1e) débouche sur la face de présentation par une feuillure (1f) formant logement pour la plaque (2) de fermeture correspondante.

## Patentansprüche

1. Monument zum Aufbewahren von Bestattungsbehältnissen, mit einem Block (1) aus einem festen Material, der eine Abstützfläche (1a) und zumindest eine Präsentationsfläche (1b, 1c) aufweist, wobei, von der Präsentationsfläche ausgehend, eine Vielzahl an Grabräume bildende Sacklöcher (1d,1e) eingebracht ist, und mit einer Vielzahl an Verschlußplatten (2), die die verschiedenen Sacklöcher verschließen, dadurch gekennzeichnet, daß der Blocke zwei gegenüberliegende Präsentationsflächen (1b, 1c) aufweist, die einen Abstand voneinander aufweisen, der in der Größenordnung, jedoch größer als die Tiefe der Sacklöcher (1d, 1e) ist; daß eine erste Reihe (1d) an Sacklöchern in der einen Präsentationsfläche (1b) und eine zweite Reihe (1e) an Sacklöchern in der anderen Präsentationsfläche (1c) mündet, und daß im Körper des Blockes zumindest ein, der ersten Reihe zugehöriges Sackloch, gegenüber zumindest einem der anderen Reihe zugehörigen, unmittelbar benachbarten Sackloch, versetzt ist.

2. Monument nach Anspruch 1, dadurch gekennzeichnet, daß jedes Sackloch (1d, 1e) in der Präsentationsfläche über einen Falz (1f) mündet, der eine Aufnahme für die jeweilige Verschlußplatte (2) bildet.

## Claims

1. Repository funeral monument, comprising a block (1) of solid material, having a surface on which it stands (1a), and at least one display surface (1b, 1c), a plurality of blind holes (1d, 1e) for funerary deposition being cut into the display surface, and a plurality of sealing plaques (2) which seal up the various blind holes individually, characterized in that the block presents two display surfaces (1b, 1c) opposite each other and separated by a distance of the same order of magnitude as, but greater than, the depth of each blind hole (1d, 1e); a first series (1d) and a second series (1e) of blind holes open onto the first (1b) and second (1c) display surfaces respectively, and within the volume of the said block at least one blind hole belonging to the first series is offset from at least one other, immediately adjacent blind hole belonging to the second series.

2. Monument according to Claim 1, characterized in that each blind hole (1d, 1e) opens onto the display surface with a rabbet (1f) which forms the seating for the corresponding sealing plaque.
